# FASCICULE DE BREVET EUROPEEN

(11) **EP 4 092 181 B1**
(45) Date de publication et mention de la délivrance du brevet: **23.08.2023**
(21) Numéro de dépôt: 22173108.6
(22) Date de dépôt: 12.05.2022
(51) Int. Cl.: D06F 73/00, D06F 75/10

(54) **APPAREIL DE DEFROISSAGE PORTATIF COMPRENANT UNE POIGNEE RENFERMANT UN CONDUIT DE VAPEUR**
TRAGBARES ENTKNITTERUNGSGERÄT MIT EINEM GRIFF, DER EINE DAMPFLEITUNG UMSCHLIESST
PORTABLE CREASE REMOVAL DEVICE COMPRISING A HANDLE CONTAINING A STEAM CONDUIT

(30) Priorité: 21.05.2021 FR 2105320
(43) Date de publication de la demande: 23.11.2022
(73) Titulaire: SEB S.A., 69130 Ecully (FR)
(72) Inventeur: LAUCHET, Nicolas, 38200 VIENNE (FR); CONJARD, Florian, 38270 BELLEGARDE-POUSSIEU (FR); BONY, Laura, 69560 COLOMBE (FR)
(74) Mandataire: SEB Développement

(56) Documents cités:
- CN-A- 107 938 293
- CN-U- 204 455 667
- US-A1- 2017 275 809

## Description

### Domaine technique

La présente invention se rapporte au domaine des appareil de défroissage portatif comprenant une poignée, une tête d'émission de vapeur reliée à une extrémité supérieure de la poignée et une embase reliée à une extrémité inférieure de la poignée dans lesquelles l'embase comporte un générateur de vapeur et la poignée comprend un conduit de vapeur reliant le générateur de vapeur à moins un trou de sortie de vapeur ménagé sur la tête.

### Etat de la technique

Il est connu de la demande de brevet CN106801324, un appareil de défroissage portatif comprenant une tête d'émission de vapeur reliée à une extrémité supérieure de la poignée, la tête d'émission de vapeur comportant une face de traitement, munie d'orifices de sortie de vapeur, destinée à venir verticalement en regard d'un vêtement à défroisser lorsque l'appareil est tenu avec sa poignée orientée sensiblement verticalement. L'appareil divulgué dans ce document comprend une chambre de vaporisation ménagée dans l'embase et relié à la tête par un conduit de vapeur passant dans la poignée.

Un tel appareil présente l'avantage de posséder un générateur de vapeur qui est disposé dans l'embase de sorte que l'équilibre des masses ainsi procuré offre une bonne ergonomie d'utilisation. En effet, le poids du générateur étant situé sous la poignée, ce dernier ne génère pas un couple ayant tendance à tordre le poignet de l'utilisateur lorsque l'appareil est maintenu verticalement.

Cependant, un tel appareil nécessite le passage d'un conduit de vapeur à l'intérieur de la poignée qui a tendance à chauffer la poignée. De plus, le conduit de vapeur, qui s'étend alors entre l'embase et la tête de l'appareil, présente une longueur importante de sorte que la vapeur qui chemine à l'intérieur de ce conduit de vapeur à tendance à se refroidir, ce qui peut provoquer l'apparition de condensats. Ces condensats sont ensuite projetés en même temps que le flux de vapeur à l'extérieur de l'appareil et peuvent venir tacher le linge ou bruler l'utilisateur.

### Résumé de l'invention

La présente invention vise à remédier à cet inconvénient.

A cet effet, l'invention a pour objet un appareil de défroissage comprenant un boîtier portatif comportant une poignée, une tête d'émission de vapeur reliée à une extrémité supérieure de la poignée et une embase reliée à une extrémité inférieure de la poignée, la tête d'émission de vapeur comportant une face de traitement, munie d'au moins un trou de sortie de vapeur, destinée à venir verticalement en regard d'un vêtement à défroisser lorsque l'appareil est maintenu dans une position de défroissage verticale avec la poignée située sous la tête, ladite embase comprenant un générateur de vapeur et ladite poignée comprenant une paroi destinée à être saisie par la main de l'utilisateur et renfermant un conduit de vapeur reliant le générateur de vapeur audit au moins un trou de sortie de vapeur, caractérisé en ce que la poignée renferme un manchon s'étendant autour du conduit de vapeur pour limiter le transfert thermique entre la paroi de la poignée et le conduit de vapeur.

Un tel manchon présente l'avantage de former une barrière thermique autour du conduit de vapeur qui limite le transfert thermique et donc l'échauffement de la poignée. Une telle barrière thermique permet également de limiter le refroidissement de la vapeur lors de sa circulation dans le conduit de vapeur et donc la formation de condensats.

L'appareil peut en outre présenter une ou plusieurs des caractéristiques suivantes, prises seules ou en combinaison.

Selon une caractéristique avantageuse de l'invention, le manchon présente un corps de forme globalement tubulaire, le conduit de vapeur passant par une ouverture inférieure ménagée à une extrémité inférieure du manchon et par une ouverture supérieure ménagée à une extrémité supérieure du manchon.

Selon une caractéristique avantageuse de l'invention, le manchon est constitué par une pièce rapportée à l'intérieur de la poignée.

Une telle caractéristique permet de limiter le transfert thermique s'établissant par conduction entre le manchon et la poignée.

Selon une caractéristique avantageuse de l'invention, le manchon comporte une surface externe comprenant deux plots de fixation en saillie destinés à venir au contact de la paroi de la poignée.

Une telle caractéristique présente l'avantage de limiter la surface de contact entre le manchon et la poignée et donc de limiter le transfert thermique.

Selon une caractéristique avantageuse de l'invention, les plots de fixation constituent les seuls points de contact entre la paroi de la poignée et le manchon.

Selon une caractéristique avantageuse de l'invention, le manchon est réalisé en matériau plastique.

Selon une caractéristique avantageuse de l'invention, l'appareil comporte un boitier comprenant deux coquilles assemblées l'une sur l'autre et la poignée est réalisée par l'assemblage des deux coquilles du boîtier.

Selon une caractéristique avantageuse de l'invention, la poignée comporte une gâchette devant être actionnée manuellement pour permettre l'émission de vapeur, la gâchette étant avantageusement fixée sur le manchon.

Selon une caractéristique avantageuse de l'invention, le manchon s'étend sur au moins 50% de la hauteur de la poignée et de préférence sur plus de 75% de la hauteur de la poignée.

### Brève description des figures

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
La figure 1 est une vue en perspective d'un appareil selon un mode particulier de réalisation de l'invention ;
La figure 2 est une vue en perspective éclatée de l'appareil de la figure 1 ;
La figure 3 est une vue en coupe longitudinale de l'appareil de la figure 1 ;
La figure 4 est une vue en perspective du manchon équipant la poignée de l'appareil.

Seuls les éléments nécessaires à la compréhension de l'invention ont été représentés. Pour faciliter la lecture des dessins, les mêmes éléments portent les mêmes références d'une figure à l'autre.

On notera que dans ce document, les termes "horizontal", "vertical", "inférieur", "supérieur", "haut", "bas", "avant", "arrière", "longitudinal", "transversal", employés pour décrire l'appareil portatif de défroissage font référence à cet appareil lorsqu'il repose à plat sur son embase.

La figure 1 représente un appareil portatif de défroissage à la vapeur comportant un boîtier 10 portatif en matière plastique comprenant une embase 1 surmontée d'une poignée 2 et d'une tête 3 d'émission de vapeur.

L'embase 1 comprend une face inférieure plane sur laquelle l'appareil peut venir reposer stablement dans une position de repos, illustrée sur la figure 1, dans laquelle l'axe longitudinal de la poignée 2 est faiblement incliné vers l'avant, de l'ordre de 15°.

Comme on peut le voir sur la figure 2, le boîtier 10 de l'appareil comporte une coquille avant 10A et une coquille arrière 10B en matériau plastique qui sont assemblées l'une sur l'autre et forment un corps creux dans lequel sont disposés différents composants de l'appareil.

L'embase 1 renferme un générateur de vapeur 4 et comporte avantageusement un cordon d'alimentation électrique, non représenté sur les figures, permettant son raccordement à un réseau électrique domestique.

Conformément aux figures 1 à 3, la tête 3 d'émission de vapeur présente une forme élancée s'étendant transversalement à la poignée 2 en formant préférentiellement un angle α compris entre 45° et 90° par rapport à la direction longitudinale de la poignée 2.

La tête 3 d'émission de vapeur comporte une extrémité avant munie d'une plaque d'extrémité 5, avantageusement métallique, présentant une face de traitement 50 plane destinée à venir verticalement en regard d'un vêtement à défroisser.

La face de traitement 50 comporte plusieurs trous 51 de sortie de vapeur avantageusement répartis le long de sa périphérie.

Conformément à la figure 3, la tête 3 d'émission de vapeur renferme un réservoir 6 préférentiellement disposé dans une partie arrière de la tête 3 et comporte une enveloppe transparente, définissant la paroi externe du réservoir 6, munie d'un bouchon 60 amovible permettant le remplissage du réservoir 6.

De manière préférentielle, le réservoir 6 alimente par gravité le générateur de vapeur 4 disposé dans l'embase 1 de l'appareil, le générateur de vapeur 4 comprenant avantageusement une chambre de vaporisation 40 instantanée ménagée dans une fonderie en aluminium renfermant classiquement une résistance 41 électrique dont l'alimentation est régulée au moyen d'un thermostat.

Le réservoir 6 est relié à la chambre de vaporisation 40 par un conduit d'alimentation 7 s'étendant à l'intérieur de la poignée 2, le conduit d'alimentation 7 étant avantageusement équipé d'un distributeur 70 permettant de contrôler le passage d'eau au travers du conduit d'alimentation 7. A titre d'exemple, le distributeur 70 peut être constitué par une soupape ramenée dans une position de fermeture du conduit d'alimentation 7 par des moyens de rappel, tel un ressort, et amenée dans une position d'ouverture du conduit d'alimentation 7 lorsqu'une pression est exercée manuellement sur une gâchette 71 disposée sur la face avant de la poignée 2.

La chambre de vaporisation 40 est reliée par un conduit de vapeur 8 à une chambre de diffusion de vapeur 52 ménagée dans un corps disposé au contact thermique de la plaque d'extrémité 5, la chambre de diffusion de vapeur 52 communiquant avec les trous 51 de sortie de vapeur ménagés en bordure de la face de traitement 50.

Le conduit de vapeur 8 est relié à un orifice de sortie de vapeur 41 ménagée sur une face supérieure de la chambre de vaporisation 40 et chemine verticalement au travers de la poignée 2, puis sous le réservoir 6 pour être connecté à un orifice d'entrée 53 de la chambre de diffusion de vapeur 52.

La poignée 2, formée par l'assemblage des coquilles avant 10A et arrière 10B du boîtier 10, comporte une paroi, d'une épaisseur de l'ordre de 2 mn, destinée à être saisie par la main de l'utilisateur, la paroi de la poignée 2 présentant une surface interne 20 qui délimite un volume dans lequel chemine notamment le conduit de vapeur 8 et le conduit d'alimentation 7.

Plus particulièrement selon l'invention, la poignée 2 comporte un manchon 9 comprenant une paroi s'étendant autour du conduit de vapeur 8, le conduit de vapeur 8 passant par une ouverture inférieure 92 ménagée à une extrémité inférieure du manchon 9 et par une ouverture supérieure 93 ménagée à une extrémité supérieure du manchon 9. Le manchon 9 présente un diamètre restreint par rapport au diamètre de la poignée 2 et s'étend avantageusement sur sensiblement toute la hauteur de la poignée 2.

De manière préférentielle, le manchon 9 comporte un corps de forme globalement tubulaire, réalisé en matériau plastique, s'étendant longitudinalement à la poignée 2 et présente une partie inférieure évasée permettant un cheminement vertical du conduit de vapeur 8 à la sortie du générateur de vapeur 4.

Comme on peut le voir sur les figures 3 et 4, le manchon 9 comporte deux plots de fixation 90 faisant saillie sur la paroi du manchon 9 et venant au contact de la surface interne de la poignée 2, les deux plots de fixation 90 permettant de fixer le manchon 9 par collage ou par vissage sur la poignée 2. Les plots de fixation 90 constituent les seuls points de contact direct entre la poignée 2 et le manchon 9, une couche d'air étant ménagée entre la surface interne de la poignée 2 et la paroi du manchon 9.

Conformément à la figure 2, le conduit d'alimentation 7 est disposé à l'extérieur du manchon 9, ce dernier comprenant, au niveau de son extrémité supérieure, une platine de fixation 91 venant en regard de la face avant de la poignée 2 et sur laquelle est fixé le distributeur 70 associé à la gâchette 71.

Le fonctionnement de l'appareil va maintenant être décrit.

Lorsque l'utilisateur souhaite utiliser l'appareil, il remplit le réservoir 6 d'eau puis branche l'appareil sur le réseau électrique. La résistance 41 électrique de la chambre de vaporisation 40 est alors alimentée en courant de sorte que sa température atteint rapidement une température de consigne définie par le thermostat.

Lorsque l'utilisateur souhaite utiliser l'appareil, il presse sur la gâchette 71, ce qui a pour effet d'ouvrir la soupape et de permettre l'écoulement d'eau au travers du conduit d'alimentation 7 vers la chambre de vaporisation 40. La vapeur produite par la chambre de vaporisation 40 s'échappe ensuite au travers du conduit de vapeur 8 en direction de la chambre de diffusion de vapeur 52 ménagée dans la tête 3 puis sort par les trous 51 de sortie de vapeur ménagés sur la face de traitement 50.

La présence du manchon 9 autour du conduit de vapeur 8 forme une barrière thermique qui limite le transfert thermique entre la poignée 2 et le conduit de vapeur 8 et évite un échauffement trop important des parois de la poignée 2. Ainsi, un tel manchon 9 permet d'éviter à l'utilisateur d'avoir une sensation désagréable liée à un échauffement important de la poignée 2, voire de se bruler. De plus, un tel manchon 9 permet également d'éviter un refroidissement du conduit de vapeur 8 au niveau de la poignée 2, ce qui permet de réduire le risque d'apparition de condensats dans le conduit de vapeur 8. On limite ainsi le risque que des gouttelettes d'eau ne soient projetées au travers des trous 51 de sortie de vapeur et viennent tacher le linge, voir bruler l'utilisateur.

L'appareil ainsi réalisé présente donc l'avantage de permettre une ergonomie d'utilisation améliorer en limitant l'échauffement de la poignée tout en proposant des performances améliorées, en limitant le risque de projection de gouttelettes d'eau par les trous de sortie de vapeur.

Bien entendu, l'invention n'est nullement limitée au mode de réalisation décrit et illustré qui n'a été donné qu'à titre d'exemple. Des modifications restent possibles, notamment du point de vue de la constitution des divers éléments. sans sortir pour autant du domaine de protection de l'invention. L'invention est définie par la revendication indépendante.

Ainsi, dans une variante de réalisation non représentée, la chambre de vaporisation instantanée pourra être remplacée par un générateur de vapeur sous pression muni d'un orifice sortie équipé d'une électrovanne permettant de contrôler l'émission de vapeur au travers du conduit de vapeur, l'ouverture de l'électrovanne étant alors pilotée par la gâchette. Dans cette variante de réalisation, le générateur de vapeur pourra être alimentée en eau au moyen d'une pompe reliée au réservoir.

## Revendications

1. Appareil de défroissage comprenant un boîtier (10) portatif comportant une poignée (2), une tête (3) d'émission de vapeur reliée à une extrémité supérieure de la poignée (2) et une embase (1) reliée à une extrémité inférieure de la poignée (2), la tête (3) d'émission de vapeur comportant une face de traitement (50), munie d'au moins un trou (51) de sortie de vapeur, destinée à venir verticalement en regard d'un vêtement à défroisser lorsque l'appareil est maintenu dans une position de défroissage verticale avec la poignée (2) située sous la tête (3), ladite embase (1) comprenant un générateur de vapeur (4) et ladite poignée (2) comprenant une paroi destinée à être saisie par la main de l'utilisateur et renfermant un conduit de vapeur (8) reliant le générateur de vapeur (4) audit au moins un trou de sortie de vapeur, **caractérisé en ce que** la poignée (2) renferme un manchon (9) s'étendant autour du conduit de vapeur (8) pour limiter le transfert thermique entre la paroi de la poignée (2) et le conduit de vapeur (8).

2. Appareil de défroissage portatif selon la revendication 1, **caractérisé en ce que** le manchon (9) présente un corps de forme globalement tubulaire, le conduit de vapeur (8) passant par une ouverture inférieure ménagée à une extrémité inférieure du manchon (9) et par une ouverture supérieure ménagée à une extrémité supérieure du manchon (9).

3. Appareil de défroissage portatif selon l'une quelconque des revendications 1 à 2, **caractérisé en ce que** le manchon (9) est constitué par une pièce rapportée à l'intérieur de la poignée (2).

4. Appareil de défroissage portatif selon l'une quelconque des revendications 1 à 3, **caractérisé en ce que** le manchon (9) comporte une surface externe comprenant deux plots de fixation (90) en saillie destinés à venir au contact de la paroi de la poignée (2).

5. Appareil de défroissage portatif selon la revendication 4, **caractérisé en ce que** lesdits plots de fixation (90) constituent les seuls points de contact entre la paroi de la poignée (2) et le manchon (9).

6. Appareil de défroissage portatif selon l'une quelconque des revendications 1 à 5, **caractérisé en ce que** le manchon (9) est réalisé en matériau plastique.

7. Appareil de défroissage portatif selon l'une quelconque des revendications 1 à 6, **caractérisé en ce qu'**il comporte un boîtier (10) comprenant deux coquilles (10A, 10B) assemblées l'une sur l'autre et **en ce que** la poignée (2) est réalisée par l'assemblage des deux coquilles (10A, 10B).

8. Appareil de défroissage portatif selon l'une quelconque des revendications 1 à 7, **caractérisé en ce que** la poignée (2) comporte une gâchette (71) devant être actionnée manuellement pour permettre l'émission de vapeur et **en ce que** la gâchette (71) est fixée sur le manchon (9).

9. Appareil de défroissage portatif selon l'une quelconque des revendications 1 à 8, **caractérisé en ce que** le manchon (9) s'étend sur au moins 50% de la hauteur de la poignée (2) et de préférence sur plus de 75% de la hauteur de la poignée (2).

## Patentansprüche

1. Entknitterungseinrichtung, umfassend ein tragbares Gehäuse (10), das einen Griff (2), einen Kopf (3) zur Ausgabe von Dampf, der mit einem oberen Ende des Griffes (2) verbunden ist, und einen Sockel (1) umfasst, der mit einem unteren Ende des Griffes (2) verbunden ist, wobei der Kopf (3) zur Ausgabe von Dampf eine Behandlungsfläche (50) umfasst, die mit mindestens einem Dampfausgangsloch (51) versehen ist, die dazu bestimmt ist, vertikal gegenüber ein zu entknitterndes Kleidungsstück gebracht zu werden, wenn die Einrichtung in einer vertikalen Entknitterungsposition mit dem Griff (2) gehalten wird, der sich unter dem Kopf (3) befindet, wobei der Sockel (1) einen Dampfgenerator (4) umfasst, und der Griff (2) eine Wand umfasst, die dazu bestimmt ist, von der Hand des Nutzers ergriffen zu werden, und eine Dampfleitung (8) einschließt, die den Dampfgenerator (4) mit dem mindestens einen Dampfausgangsloch verbindet, **dadurch gekennzeichnet, dass** der Griff (2) eine Muffe (9) einschließt, die sich um die Dampfleitung (8) herum erstreckt, um die Wärmeübertragung zwischen der Wand des Griffes (2) und der Dampfleitung (8) zu beschränken.

2. Tragbare Entknitterungseinrichtung nach Anspruch 1, **dadurch gekennzeichnet, dass** die Muffe (9) einen Körper in einer im Allgemeinen röhrenförmigen Form aufweist, wobei die Dampfleitung (8) durch eine untere Öffnung, die an einem unteren Ende der Muffe (9) eingearbeitet ist, und durch eine obere Öffnung verläuft, die an einem oberen Ende der Muffe (9) eingearbeitet ist.

3. Tragbare Entknitterungseinrichtung nach einem der Ansprüche 1 bis 2, **dadurch gekennzeichnet, dass** die Muffe (9) aus einem beigebrachten Teil im Inneren des Griffes (2) besteht.

4. Tragbare Entknitterungseinrichtung nach einem der Ansprüche 1 bis 3, **dadurch gekennzeichnet, dass** die Muffe (9) eine Außenoberfläche umfasst, die zwei hervorstehende Befestigungsdome (90) umfasst, die dazu bestimmt sind, in Kontakt mit der Wand des Griffes (2) zu gelangen.

5. Tragbare Entknitterungseinrichtung nach Anspruch 4, **dadurch gekennzeichnet, dass** die Befestigungsdome (90) die einzigen Kontaktpunkte zwischen der Wand des Griffes (2) und der Muffe (9) darstellen.

6. Tragbare Entknitterungseinrichtung nach einem der Ansprüche 1 bis 5, **dadurch gekennzeichnet, dass** die Muffe (9) aus einem Kunststoffwerkstoff gefertigt ist.

7. Tragbare Entknitterungseinrichtung nach einem der Ansprüche 1 bis 6, **dadurch gekennzeichnet, dass** sie ein Gehäuse (10) umfasst, das zwei aufeinander zusammengesetzte Schalen (10A, 10B) umfasst, und dadurch, dass der Griff (2) durch Zusammensetzen der beiden Schalen (10A, 10B) gefertigt wird.

8. Tragbare Entknitterungseinrichtung nach einem der Ansprüche 1 bis 7, **dadurch gekennzeichnet, dass** der Griff (2) einen Auslöser (71) umfasst, der von Hand zu betätigen ist, um die Ausgabe von Dampf zu ermöglichen, und dadurch, dass der Auslöser (71) an der Muffe (9) befestigt ist.

9. Tragbare Entknitterungseinrichtung nach einem der Ansprüche 1 bis 8, **dadurch gekennzeichnet, dass** sich die Muffe (9) über mindestens 50% der Höhe des Griffes (2), und vorzugsweise über mehr als 75% der Höhe des Griffes (2) erstreckt.

## Claims

1. Smoothing apparatus comprising a portable housing (10) comprising a handle (2), a steam emission head (3) connected to an upper end of the handle (2) and a base (1) connected to a lower end of the handle (2), the steam emission head (3) comprising a treatment face (50) which is provided with at least one steam outlet hole (51) and intended to vertically face a garment to be straightened when the apparatus is held in a vertical smoothing position with the handle (2) located under the head (3), said base (1) comprising a steam generator (4) and said handle (2) comprising a wall intended to be gripped by the user's hand and containing a steam duct (8) connecting the steam generator (4) to said at least one steam outlet hole, **characterised in that** the handle (2) contains a sleeve (9) extending around the steam duct (8) to limit heat transfer between the wall of the handle (2) and the steam duct (8).

2. Portable smoothing apparatus according to claim 1, **characterised in that** the sleeve (9) has a generally tubular body, the steam duct (8) passing through a lower opening provided at a lower end of the sleeve (9) and through an upper opening provided at an upper end of the sleeve (9).

3. Portable smoothing apparatus according to any one of claims 1 to 2, **characterised in that** the sleeve (9) consists of a part attached to the inside of the handle (2).

4. Portable smoothing apparatus according to any one of claims 1 to 3, **characterised in that** the sleeve (9) comprises an external surface comprising two projecting fastening studs (90) designed to come into contact with the wall of the handle (2).

5. Portable smoothing apparatus according to claim 4, **characterised in that** said fastening studs (90) are the only points of contact between the wall of the handle (2) and the sleeve (9).

6. Portable smoothing apparatus according to any one of claims 1 to 5, **characterised in that** the sleeve (9) is made of a plastic material.

7. Portable smoothing apparatus according to any one of claims 1 to 6, **characterised in that** it comprises a housing (10) comprising two shells (10A, 10B) fitted one on top of the other, and **in that** the handle (2) is produced by fitting the two shells (10A, 10B) together.

8. Portable smoothing apparatus according to any one of claims 1 to 7, **characterised in that** the handle (2) comprises a trigger (71) which has to be operated manually to enable steam to be emitted, and **in that** the trigger (71) is fastened to the sleeve (9).

9. Portable smoothing apparatus according to any one of claims 1 to 8, **characterised in that** the sleeve (9) extends over at least 50% of the height of the handle (2) and preferably over more than 75% of the height of the handle (2).
